# EUROPÄISCHE PATENTSCHRIFT

(11) **EP 0 549 520 B1**
(45) Veröffentlichungstag und Bekanntmachung des Hinweises auf die Patenterteilung: **03.07.1996**
(21) Anmeldenummer: 92810889.3
(22) Anmeldetag: 16.11.1992
(51) Int. Cl.: B21F 1/02, B21D 3/06

(54) **Richtbacken für eine Richtvorrichtung zum Geraderichten von Draht**
Straightener die for a wire straightening machine
Bars de dressage pour redresseuse de tréfilerie

(30) Priorität: 29.11.1991 CH 3507/91
(43) Veröffentlichungstag der Anmeldung: 30.06.1993
(73) Patentinhaber: Pantex-Stahl AG, CH-6233 Büron/Luzern (CH)
(72) Erfinder: Wirth, Stephan, CH-5057 Reitnau (CH)
(74) Vertreter: Münch, Otto

(56) Entgegenhaltungen:
- DE-A- 1 427 325
- DE-A- 2 449 873
- DE-C- 349 328
- US-A- 3 335 764
- US-A- 4 177 843

## Beschreibung

Bekannte Richtvorrichtungen zum Geraderichten von Draht weisen als Verschleissteile mehrere auswechselbare Richtbacken auf, über welche der Draht abgezogen wird. Je nach Art des abzuziehenden Drahtes bestehen die Richtbacken aus unterschiedlichen Materialien. Für Armierungsstähle werden beispielsweise Richtbacken aus Grauguss verwendet. Diese verschleissen aber relativ rasch, insbesondere wenn der abzurichtende Draht eine nach aussen vorstehende Profilierung hat. Dies ergibt kurze Standzeiten der Richtbacken.

Aus der DE-A-1 427 325 ist es bekannt, einen Richtbacken aus einem Futter und einem Richteinsatz aus Hartmetall zu bilden. Futter und Richteinsatz haben eine Richtnut, welche am Richteinsatz einen sattelförmigen Richtbuckel bildet. Bei der Ausführungsform nach Fig. 6 und 7 ist der Richteinsatz in eine kreiszylindrische Bohrung spielfrei eingesetzt.

Der vorliegenden Erfindung liegt die Aufgabe zugrunde, Richtbacken der eingangs genannten Art derart auszubilden, dass sie einen kostengünstigen Betrieb einer Richtvorrichtung ermöglichen. Diese Aufgabe wird durch die Merkmalskombination der Ansprüche 1 und 7 gelöst.

Nachfolgend werden Ausführungsbeispiele der Erfindung anhand der Zeichnung erläutert. Darin zeigt:
- Fig. 1: einen Längsschnitt durch einen Richtkörper mit fünf Richtbackenpaaren,
- Fig. 2: die Verformung des Drahtes beim Geraderichten,
- Fig. 3: eine perspektivische Ansicht eines Richtbackens nach der Erfindung,
- Fig. 4: einen Längsschnitt gemäss der Schnittlinie IV-IV in Fig. 3,
- Fig. 5: eine perspektivische Ansicht einer zweiten Ausführungsform der Erfindung,
- Fig. 6: einen Querschnitt durch die Ausführungsform nach Fig. 6, und
- Fig. 7: eine Stirnansicht eines Richteinsatzes.

Fig. 1 und 2 zeigen den Ablauf des Geraderichtens eines Drahtes 1 in einem rotierenden Richtkörper 2. Durch fünf Paare Richtbacken 3 wird der durchlaufende Draht 1 gemäss Fig. 2 wellenartig verbogen, wobei sich die Wellen infolge des Rotierens des Richtkörpers 2 dauernd rotierend verändern. Damit werden die Spannungen im Draht aufgehoben und der Draht verlässt die Richtvorrichtung in gerader Form und wir anschliessend abgelängt.

Ein erfindungsgemässer Richtbacken 3 ist in Fig. 3 und 4 dargestellt. Ein annähernd quaderförmiges Futter 31 ist an einer Stirnseite 36 mit einer längslaufenden Richtnut 32 versehen. An der Stirnseite 36 des Futters 31 ist von der Nut 32 ein Einlaufteil 33 und ein Auslaufteil 34 ausgebildet. Vorzugsweise sind Einlauf- und Auslaufteil identisch, symmetrisch zur Mittelebene, abweichend von der Darstellung in Fig. 4. Einlaufteil 33 und Auslaufteil 34 haben je einen zur Stirnseite 36 geneigten Grund. Sie konvergieren gegeneinander. Mittig hat das Futter 31 beidseits eine zylindersegmentförmig ausgewölbte Verdickung 37 ähnlich einem das Futter 31 durchdringenden Zylinder 40, dessen Achse senkrecht zur Stirnseite 36 steht. Dieser Zylinder 40 hat eine zentrische Bohrung 41, deren Achse ebenfalls senkrecht zur oberen Stirnfläche 36 ist, und in die ein Richteinsatz 50 eingesetzt ist. Der Richteinsatz 50 hat am oberen Stirnende einen sattelförmigen Richtbuckel 35, der den Einlaufteil 33 und den Auslaufteil 34 miteinander verbindet und zusammen mit diesen die Nut 32 bildet. Untenseitig mündet die Bohrung 41 in eine konzentrische Ansenkung 42, die an wenigstens einer Stelle eine Anschlagfläche 43 besitzt. Der Richteinsatz 50 ist zylindrisch ausgebildet. An seinem dem Richtbuckel 35 entgegengesetzten Ende hat der Richteinsatz 50 einen konzentrischen Flansch 51, der mit den Anschlagflächen 43 der Ansenkung 42 übereinstimmende Anschlagflächen 52 aufweist. Damit bleibt der Richteinsatz 5 ausgerichtet in der Bohrung 41 eingesetzt.

Die Stellschrauben 11 im Richtkörper 2 (Fig. 1) bestimmen die Lage der Richtbackenpaare 3 und drücken somit gegen die Seite des Futters 31, in der sich die Vertiefung 42 und der Flansch 51 befinden. Damit muss der Richteinsatz 50 nicht eingelötet werden. Er kann leicht ausgewechselt werden, wenn ein Draht mit anderem Durchmesser bearbeitet oder ein abgenützter Richteinsatz ersetzt werden muss. Das Futter 31 kann daher wiederholt verwendet werden.

Der Richtbacken 3 kann eine Ebene Grundfläche 38 gegenüberliegend der Stirnfläche 36 haben oder er kann mit Nasen 39 versehen sein, wie die Darstellung der Richtbacken 3 in Fig. 1 zeigt. Diese Nasen 39 schützen die Schrauben 11 bei Drahtbruch.

Das Material des Richteinsatzes 50 richtet sich nach dem Verwendungszweck. Für Armierungsstähle mit oder ohne Profil besteht der Richteinsatz 50 vorteilhafterweise aus Hartmetall. Das Futter 11 besteht demgegenüber vorzugsweise aus Grauguss. Sowohl Futter 11 als auch Richteinsatz 50 können kostengünstig hergestellt werden. Durch die leichte Auswechselbarkeit werden auch die Stillstandszeiten der Richtvorrichtung gering gehalten.

Es wäre zwar möglich, den Richteinsatz 50 in die Bohrung 41 einzulöten. Die Anmelderin hat jedoch festgestellt, dass überraschenderweise die Standzeiten ganz wesentlich höher sind, wenn der Richteinsatz 50 nur lose in das Futter 31 eingelegt ist. Dieser Umstand wird darauf zurückgeführt, dass das Hartlöten die Werkstoffeigenschaften des Hartmetalls ungünstig beeinflusst. Eine zusätzliche Erhöhung der Standzeit um 30 % bis 50 % kann dadurch erreicht werden, dass die Richtbacken 3 periodisch gewendet werden. Deshalb wird die symmetrische Ausbildung der Richtnut 32 bezüglich der Mittelebene der Richtbacken 3 bevorzugt. Das periodische Wenden der Richtbacken 3 wirkt sich auch positiv aus auf die Beanspruchung der Richtvorrichtung.

Bei der Ausführungsform nach Fig. 5 - 7 sind analoge Teile mit gleichen Bezugszeichen versehen, so dass sich eine detaillierte Erläuterung dieser Teile erübrigt. Die Ausführungsform nach Fig. 5 - 7 unterscheidet sich von jener nach Fig. 3 und 4 hauptsächlich dadurch, dass am Richteinsatz 50 der Flansch 51 weggelassen ist. Der Richteinsatz 50 ist über seine ganze Höhe zylindrisch. Zur Drehsicherung hat er einen ovalen Querschnitt (Fig. 7). Dementsprechend ist auch die Oeffnung 41 oval. Der Richteinsatz 50 kann in der Oeffnung 41 reichlich Spiel von bis zu mehreren Millimetern haben.

Um ein Herausfallen des Richteinsatzes 50 beim Einbau des Backens 3 in den Richtkörper 2 zu vermeiden, hat die Oeffnung 41 oben seitlich der Richtnut 32 eine Schulter 44, gegen welche ebene Stirnflächen 53 des Richteinsatzes 50 anliegen. Um den Richtbacken 3 als Einheit ein- und ausbauen zu können, ist die Oeffnung 41 unten durch einen Deckel 60 verschlossen, der mit einem z.B. kreiszylindrischen Zapfen 61 in der Oeffnung 41 zentriert ist und mit einem Flansch 62 an der unteren Stirnseite 38 des Futters 31 anliegt. Der Deckel 60 wird z.B. durch einen Bügel 63 aus Federstahl gehalten. Dieser kann in einer Nut 64 des Deckels 60 eingelegt sein und schnappt oben mit Haken 65 in Nuten 66 in den Verdickungen 37 des Futters 31 ein.

Durch diese Ausbildung kann der Richteinsatz 50 besonders kostengünstig hergestellt werden. Auch hier kann das Futter 31 mehrfach wiederverwendet werden.

## Patentansprüche

1. Richtbacken für eine Richtvorrichtung (2) zum Geraderichten von Draht (1), umfassend:
- ein Futter (31), das an seiner ersten Stirnseite (36) einen Einlaufteil (33) und einen Auslaufteil (34) einer Richtnut (32) hat und zwischen dem Einlaufteil (33) und dem Auslaufteil (34) eine senkrecht zur ersten Stirnseite (36) verlaufende, zylindrische oder prismatische Oeffnung (41) aufweist, und
- einen in die Oeffnung (41) eingesetzten, gegenüber dem Futter (3) gegen Verdrehen gesicherten Richteinsatz (50), der stirnseitig einen den Einlaufteil (33) mit dem Auslaufteil (34) verbindenden, sattelförmigen Richtbuckel (35) aufweist, wobei der Richteinsatz (50) allseits formschlüssig im Futter (31) mit Spiel gehalten ist.

2. Richtbacken nach Anspruch 1, wobei die Oeffnung (41) benachbart der ersten Stirnseite (36) eine Schulter (44) zum Rückhalten des Richteinsatzes (50) hat und auf der gegenüberliegenden zweiten Stirnseite (38) ein Halteelement (60) eingesetzt ist, das die Oeffnung (41) mindestens teilweise verschliesst.

3. Richtbacken nach Anspruch 2, wobei das Halteelement (60) durch Schnappfedern (63) am Futter (31) eingerastet ist.

4. Richtbacken nach einem der Ansprüche 1 bis 3, wobei die Oeffnung (41) und der Richteinsatz (50) einen unrunden Querschnitt haben.

5. Richtbacken nach einem der Ansprüche 1 bis 4, wobei das Futter (31) aus Grauguss besteht.

6. Richtbacken nach einem der Ansprüche 1 bis 5, wobei die Richtnut (32) bestehend aus Einlaufteil (33), Auslaufteil (34) und Richtbuckel (35) symmetrisch zu einer Mittelebene des Richtbackens (3) ausgebildet ist.

7. Richteinsatz (50) zur Verwendung in einem Richtbacken (3) gemäss einem der Ansprüche 1 bis 6, wobei der Richteinsatz (50) zylindrisch oder prismatisch ausgebildet ist und auf der einen Stirnseite einen sattelförmigen Richtbuckel (35) aufweist und Drehsicherungsmittel hat, um ihn gegen ein Verdrehen in einem Futter (31) zu sichern.

8. Richteinsatz nach Anspruch 7, wobei er einen über seine ganze Höhe annähernd konstanten, unrunden Querschnitt hat.

9. Richteinsatz nach Anspruch 7 oder 8, wobei er aus Hartmetall besteht.

## Claims

1. Straightening jaws for a straightening device (2) for straightening wire (1), comprising:
a chuck (31) with a first end face (36) comprising a straightening groove (32) having an intake element (33) and an exit element (34) and a cylindrical or prismatic opening (41) between the intake element (33) and the exit element (34) that runs perpendicular to the first end face (36); and
a straightening insert (50) inserted into said opening (41), wherein said straightening insert (50) has an end with a saddle-shaped straightening indentation (35) that connects said intake element (33) with said exit element (34), said straightening insert being secured against rotation relative to the chuck (31), and wherein said straightening insert (50) is held positively on all sides in said chuck (31) with play.

2. The straightening jaws in accordance with claim 1, wherein said opening (41) has a shoulder (44) adjoining said first end face (36) for restraining said straightening insert (50), and a holding element (60) which at least partially seals the opening (41) is inserted into the opposite second face end (38).

3. The straightening jaws in accordance with claim 2, wherein said holding element (60) is locked onto said chuck (31) with catch springs (63).

4. The straightening jaws in accordance with one of claims 1 through 3, wherein said opening (41) and said straightening insert (50) each have a non-circular cross-section.

5. The straightening jaws in accordance with one of claims 1 through 4, wherein said chuck (31) is made of gray cast iron.

6. The straightening jaws in accordance with one of claims 1 through 5, wherein said straightening groove (32) consisting of the intake element (33), the exit element (34) and the straightening indentation (35) is symmetrical with respect to a central plane of said straightening jaw (3).

7. A straightening insert (50) for use in a straightening jaw according to one of claims 1 to 6, wherein the straightening insert (50) has a cylindrical or prismatic form having a first end face with a saddle-shaped straightening indentation (35) and a locking means for preventing relative rotation with respect to a chuck (31).

8. The straightening insert in accordance with claim 7, wherein said straightening insert has a non-circular, nearly constant cross-section.

9. The straightening insert in accordance with claim 7 or 8, wherein said straightening insert is made of hard metal.

## Revendications

1. Mâchoire de dressage pour un dispositif de dressage (2) destiné à redresser un fil métallique (1), comprenant :
- un mandrin de serrage (31) présentant, à sa première face extrême (36), une partie d'entrée (33) et une partie de sortie (34) d'une gorge de dressage (32) et, entre la partie d'entrée (33) et la partie de sortie (34), un orifice (41) cylindrique ou prismatique s'étendant perpendiculairement à la première face extrême (36) et
- une pièce intégrée de dressage (50) qui est introduite dans l'orifice (41), est empêchée de tourner par rapport au mandrin de serrage (3) et est munie, à sa face extrême, d'une bosse de dressage (35) en forme de selle, reliant la partie d'entrée (33) à la partie de sortie (34), la pièce intégrée de dressage (50) étant retenue universellement avec jeu dans le mandrin de serrage (31), par concordance de formes.

2. Mâchoire de dressage selon la revendication 1, dans laquelle l'orifice (41) comporte, au voisinage de la première face extrême (36), un épaulement (44) en vue de la retenue de la pièce intégrée de dressage (50), et un élément d'arrêt (60), inséré sur la seconde face extrême opposée (38), obture au moins partiellement l'orifice (41).

3. Mâchoire de dressage selon la revendication 2, dans laquelle l'élément d'arrêt (60) est encliqueté sur le mandrin de serrage (31) par l'intermédiaire de ressorts (63) à déclic.

4. Mâchoire de dressage selon l'une des revendications 1 à 3, dans laquelle l'orifice (41) et la pièce intégrée de dressage (50) possèdent une section transversale non circulaire.

5. Mâchoire de dressage selon l'une des revendications 1 à 4, dans laquelle le mandrin de serrage (31) consiste en de la fonte grise.

6. Mâchoire de dressage selon l'une des revendications 1 à 5, dans laquelle la gorge de dressage (32), constituée de la partie d'entrée (33), de la partie de sortie (34) et de la bosse de dressage (35), est de réalisation symétrique par rapport à un plan médian de la mâchoire de dressage (3).

7. Pièce intégrée de dressage (50) conçue pour être utilisée avec une mâchoire de dressage (3) selon l'une des revendications 1 à 6, ladite pièce intégrée de dressage (50) étant de réalisation cylindrique ou prismatique, présentant, sur l'une des faces extrêmes, une bosse de dressage (35) en forme de selle, et étant munie de moyens de verrouillage antirotation pour l'empêcher de tourner dans un mandrin de serrage (31).

8. Pièce intégrée de dressage selon la revendication 7, possédant une section transversale non circulaire, approximativement constante sur toute sa hauteur.

9. Pièce intégrée de dressage selon la revendication 7 ou 8, consistant en un métal dur.
